# EUROPÄISCHE PATENTSCHRIFT

(11) **EP 0 179 361 B1**
(45) Veröffentlichungstag und Bekanntmachung des Hinweises auf die Patenterteilung: **18.01.1989**
(21) Anmeldenummer: 85112865.2
(22) Anmeldetag: 10.10.1985
(51) Int. Cl.: B65H 33/10

(54) **Vorrichtung zur Markierung von Druckbogenteilstapeln auf dem Ablagetisch einer Druckmaschine**
Device for marking stack portions on the stacking deck of a printing machine
Dispositif pour marquer des lots de feuilles sur la table de réception d'une imprimeuse

(30) Priorität: 11.10.1984 DE 3437348
(43) Veröffentlichungstag der Anmeldung: 30.04.1986
(73) Patentinhaber: Neue Rotaprint GmbH, 1000 Berlin 65 (DE)
(72) Erfinder: Wagner, Josef, D-6200 Wiesbaden-Delkenheim (DE)
(74) Vertreter: Weiland, Elisabeth

(56) Entgegenhaltungen:
- GB-A- 1 550 146
- GB-A- 2 093 807

## Beschreibung

Die vorliegende Erfindung betrifft eine Anordnung zur Markierung von einzelnen Auflagen oder Druckbogenteilstapeln auf den Ablagetisch einer Druckmaschine nach dem Oberbegriff des Patentanspruches 1.

Beim Auflagedruck, d. h. beim aufeinanderfolgenden Drucken nach verschiedenen Vorlagen kann sich ergeben, dass die einzelnen Teilstapel mit den unterschiedlichen Druckbildern auf dem Ablagetisch unmittelbar aufeinanderliegen, ohne dass die Trennebene zwischen den einzelnen Teilstapeln ohne weiteres auszumachen ist. Es gibt daher im Stand der Technik verschiedene Vorschläge, um diese einzelnen Auflagen bzw. Teilstapel voneinander zu unterscheiden. So ist die sogenannte Schwenktischablage bekannt, d. h. der Ablagetisch wird bei Beendigung einer Auflage um seine senkrechte Achse leicht verschwenkt, damit die nachfolgenden Druckbogen der nächsten Auflage (bzw. der sich daraus bildende Teilstapel) sich gegenüber der zuvor gedruckten Auflage durch einen etwas anderen Ablagewinkel unterscheiden. Indem der Schwenktisch jeweils abwechselnd verschwenkt bzw. zurückgeschwenkt wird, sind die einzelnen Teilstapel gut voneinander unterscheidbar. Allerdings ist es bei einer solchen Schwenktischablage nicht üblich, den Tisch als Senktisch auszubilden. Ausserdem ist es nachteilig, nur im Hinblick auf die erwünschte Markierung der einzelnen Auflagen einen nicht unerheblichen konstruktiven Aufwand treiben zu müssen, nämlich den Tisch verschwenkbar lagern und den dafür notwendigen Stellmechanismus vorsehen zu müssen.

Weiterhin ist es bekannt, zur Markierung der einzelnen Auflagen zwischen diese Papierschnitzel einzuschiessen. Dies hat den Nachteil, dass der Papierstapel schief werden kann und dass ein zusätzlicher apparativer Aufwand getrieben werden muss, d. h., es muss ein besonderer Streifeneinschussapparat an einer geeigneten Stelle der Maschine vorgesehen werden, was auch zu Platzproblemen führen kann. Ausserdem kann diese Lösung dann zu besonderen Schwierigkeiten führen, wenn der Ablagetisch nicht allmählich absenkbar ausgebildet ist, so dass die Stapeloberseite sich immer an verschiedenen Stellen befindet.

Die britischen Patentschriften 1550146 und 2093807 beschreiben Markierungsvorrichtungen, bei denen die Vorwärtsbewegungen der aus der Maschine herauslaufenden Bögen alternativ durch zwei verschiedene Anschläge begrenzt wird, so dass der Stapel durch einzelne, über den Stapelrand herausragende Bogen unterteilt werden kann. Dabei sind zur Aktivierung des jeweils vorderen Anschlags Elektromagneten vorgesehen, die dessen Position relativ zum hinteren Anschlag verändern.

Davon ausgehend, ist es die Aufgabe der vorliegenden Erfindung, eine eindeutige Markierung der einzelnen Auflagen bzw. Teilstapel auf dem Ablagetisch einer Druckmaschine bei einem im Vergleich zu vorbekannten Lösungen verringerten konstruktiven Aufwand zu erreichen.

Diese Aufgabe wird durch eine Vorrichtung mit den Merkmalen des Hauptanspruchs gelöst. Diesem zufolge ist nur noch ein einziger Anschlag vorgesehen, der durch ein vorderes und ein hinteres Teil zwei Wegstreckenlängen für die darauslaufenden Bogen definiert. Der Anschlag wird, sofern erforderlich, nur im ganzen in seiner Lage verändert. Es entfällt damit die Notwendigkeit, die Lageveränderung des einen Anschlages relativ zum anderen Anschlag zu steuern, so dass man weder die Steuervorrichtung wie in den genannten britischen Patentschriften in unmittelbarer Nähe der Anschläge anordnen noch - soweit man dies nicht tut - die Steuerung mit aufwendigen Übertragungselementen ausführen muss. Dies vereinfacht die Konstruktion insbesondere bei solchen Maschinen, bei denen der Bogenstapel nicht zentral, sondern an einer der Aussenseiten der Druckmaschine angeordnet ist.

Nach der Lehre des Anspruchs 2 wird eine weitere Vereinfachung erreicht. Diesem zufolge wird die Länge der Wegstrecke, die die herauslaufenden Bogen über dem Stapel zurücklegen, durch vorübergehendes Absenken des Ablagetischs gesteuert. Es werden also die zur Ausführung der kontinuierlichen Absenkbewegung ohnehin vorhandenen Vorrichtungen einschliesslich der Steuerung nunmehr auch zum Zwecke der Markierung eingesetzt. Dadurch kann eine gesonderte Steuerung des Anschlages entfallen.

Eine derartige Lösung ist insbesondere für (Offset-) Druckmaschinen mit automatischem Druckfolien- oder Vorlagewechsel interessant, bei denen verschiedene Auflagen in schneller Folge von der Druckmaschine produziert werden. Die elektronische Steuerung der Druckmaschine sorgt dafür, dass in Abstimmung mit dem Druckfolienwechsel die relative Lage des Anschlags zur Stapeloberseite kurzfristig verändert wird, derart, dass für einen möglicherweise unbedruckte Druckbogen der Weg zum weiteren festen Anschlag frei wird, so dass auf diese Weise ein «Trennbogen» zwischen zwei aufeinanderfolgenden Auflagen eingelegt wird. Die erfindungsgemässe Lösung ist im übrigen auch ohne automatischen Druckfolien- oder Vorlagenwechsel interessant, wenn es z. B. darauf ankommt, jeweils nach einer bestimmten Anzahl von auf dem Ablagetisch gestapelten gleichen Druckbogen einen Trennbogen einzuschieben, der nicht einmal unbedruckt zu sein braucht.

In den beigefügten Zeichnungen sind zwei Ausführungsbeispiele der vorliegenden Erfindung in prinzipieller Darstellung gezeigt. Dabei ist die eigentliche Druckmaschine weggelassen, da es hier nur auf den Ablagetisch und die beiden Anschläge und deren Anordnung bzw. Verstellbarkeit im Verhältnis zueinander ankommt.
Fig. 1 zeigt den Ablagestapel oder Stapeltisch während des Druckens einer Auflage (Stapeloberseite auf Höhe N-N);
Fig. 2 zeigt den Ablagestapel nach Beendigung einer Auflage (Stapelniveau um den Betrag X von Höhe N-N abgesenkt zum Längsversatz des Trennbogens);
Fig. 3 zeigt den Ablagestapel vor Beginn der neuen Auflage (Stapelniveau wieder auf Höhe N-N angehoben; und
Fig. 4 zeigt die kinematische Umkehrung der Ausführungsform nach den Fig. 1-3. Die Stapeloberseite behält immer das Niveau N-N bei, doch wird der Anschlag 2 bei Bedarf in vertikaler Richtung so verstellt (Magnet usw.), dass der Spalt Y zum Längsversatz des Trennbogens entsteht.

Die Fig. 1 zeigt den Ablagetisch mit dem darauf befindlichen Ablagestapel 4a in der während des normalen Druckens befindlichen Lage, d. h., der Ablagetisch wird in an sich bekannter Weise allmählich abgesenkt, damit die Stapeloberseite sich ständig in etwa auf der Höhe N-N befindet. Die vom Austragrollenpaar 5 der nicht dargestellten Druckmaschine auf den Ablagestapel beförderten Druckbogen schiessen in Richtung des Pfeiles 7 heraus und gleiten dann an der Oberfläche des Ablagestapels bis zum Anschlag 2, der ein Anschlagvorderteil 2 a und ein Anschlaghinterteil 2 b aufweist. Der vordere Anschlagteil 2 a hat eine geringere Höhe als der hintere Anschlagteil 2b, d. h., er erstreckt sich weniger weit nach unten als der hintere Teil 2 b. In der in Fig. 1 dargestellten normalen Betriebsstellung während des laufenden Druckens gleiten die einschiessenden Bogenstapel bis zum Anschlagvorteil 2 a. Auf der gegenüberliegenden Seite des Ablagestapels (in Fig. 1 links) ist ein hin und her gehender Stapelschieber 6 in üblicher Weise vorgesehen, der für die Ausbildung eines ordnungsgemässen Stapels sorgt, indem er vom Anschlag 2, 2 eventuell zurückprallende Druckbogen wieder gegen den Anschlag schiebt.

Die Stapeloberseite wird über einen Sensor in bekannter Weise auf der Höhe N-N gehalten. Wenn dieses Niveau aufgrund der laufend einschiessenden Druckbogen nach oben überschritten wird, erhält der Ablagetisch 4 einen Befehl, auf die genannte Höhe abzusinken. Dieser Sensor kann beispielsweise ein im Stapelschieber angeordnetes kapazitives Tastelement sein, welches Teil der Höhesteuerung für den Ablagetische 4 ist. In dem Masse, wie die Stapeloberseite durch die darauf abgelegten Druckbogen ansteigt, sorgt also die Steuerung des Ablagetisches bzw. der zugehörige Antrieb für eine Absenkung des Ablagetisches während des normalen Druckens, damit die Stapeloberseite stets in der gleichen Höhe bleibt.

Der Anschlag 2 mit seinem Vorderteil 2 und dem Hinterteil 2 b sowie deren Verlagerung im Verhältnis zu der Stapeloberseite stellt den eigentlichen Kern der Erfindung dar. An einem Halter 1 ist ein Anschlag 2 mit den beiden Anschlagteilen 2 und 2b befestigt, die um den Betrag Z in Bogeneinschussrichtung gegeneinander versetzt sind. Der Halter 1 ist horizontal verschiebbar angeordnet- etwa indem er auf einer an der Druckmaschine vorgesehenen horizontalen Stange 8 gelagert ist - und kann somit auf unterschiedliche Bogenlängen eingestellt werden. Der Halter 1 weist einen Stift 9 auf, der in ein Langloch 10 im eigentlichen Anschlag 2 eingreift und diesen Anschlag 2 damit höhenverschieblich anordnet. In Fig. 1 ist gezeigt, dass der Anschlag 2 mit seinem Vorderteil 2a auf einem zuvor eingeschossenen Trennbogen aufliegt und die nachfolgenden Druckbogen somit in ihrer Vorwärtsbewegung auf dem Ablagestapel begrenzt. Der Anschlag 2 liegt über das Vorderteil 2 mit seinem Eigengewicht auf dem aus dem Ablagestapel 4a herausragenden Trennbogen auf. Allerdings ist es auch ohne weiteres möglich, diese Belastung beispielsweise durch Federwirkung zu erzeugen oder zu verstärken.

Wie aus den Zeichnungen ersichtlich, besitzt der Anschlag 2 mit dem Vorderteil 2 a und dem Hinterteil 2 b in etwa die Form einer in der Zeichenebene liegenden Gabel mit zwei Zinken, wobei die vordere Zinke (Vorderteil 2 a) um einiges kürzer ist als die hintere Zinke (Hinterteil 2 b).

In der Ausführungsform der Fig. 1-3 wird nach Beendigung einer Auflage der Ablagetische 4 über einen Steuerbefehl um den Betrag X gegenüber dem Niveau N-N abgesenkt, so dass zwischen dem obersten Bogen des Ablagestapels 4a und dem unteren (horizontalen) Ende des Anschlag-Vorderteils 2 a ein Spalt der Höhe Y entsteht. Ein zu diesem Zeitpunkt eingeschossener, bedruckter oder unbedruckter Trennbogen wird erst durch den um den Betrag Z in Einschussrichtung versetzten Anschlag-Hinterteil 2b abgebremst, so dass sich eine deutlich sichtbare Trennung der verschiedenen Auflagen auf dem Ablagetisch aufgrund des aus dem Stapel in Längsrichtung herausragenden Trennbogens ergibt. Sobald der Trennbogen auf dem Stapel abgelegt ist, erhält der Ablagetisch 4 den Steuerbefehl «aufwärts», d. h., der Ablagetisch 4 mit dem darauf befindlichen Ablagestapel 4a wird so weit nach oben gefahren, bis die Stapeloberseite mit dem darauf befindlichen einen Trennbogen wieder die Höhe N-N eingenommen hat (Fig. 3). Dabei stützt sich der Anschlag-Vorteil 2 a auf dem gerade eingebrachten Trennbogen 3 ab, so dass nachfolgend auf dem Ablagestapel abgelegte Bogen wieder von dem Anschlag-Vorderteil 2a angehalten werden.

Die gleiche Wirkung kann durch eine kinematografische Umkehrung gemäss dem Ausführungsbeispiel der Figur 4 erzielt werden.

Für das Einschiessen eines Trennbogens 3 wird der Ablagetisch 4 nicht wie in Fig. 2 um den Betrag X abgesenkt, sondern die Stapeloberseite des Ablagestapels 4a wird immer auf dem Niveau N-N gehalten und der Anschlag 2 wird stattdessen über den Halter 1 bzw. die Stange 8 um den Betrag X (Fig. 4) angehoben, um auf diese Weise zwischen der Stapeloberseite und dem unteren horizontalen Ende des Anschlag-Vorderteils 2 a einen Spalt der Höhe Y entstehen zu lassen. Der nächste einschiessende, bedruckte oder unbedruckte Bogen wird dann wieder um den Betrag Z in Längsrichtung aus dem Ablagestapel herausragen, wonach dann der Anschlag 2 wieder abgesenkt wird, derart, dass der Anschlag-Vorderteil 2 a auf dem Trennbogen 3 aufliegt (entsprechend Fig. 3). Das vorübergehende Anheben des Halters 8 bzw, des damit über ein Langloch verbundenen Anschlages 2 kann durch einen Magneten oder dergleichen erfolgen und ist nicht näher dargestellt.

Eine weitere - nicht dargestellte - Ausführungsmöglichkeit mit gleicher Wirkung besteht darin, den auf der Stange 8 längsverschieblichen Halter 1 so auszubilden, dass er die Wirkung des Anschlagteiles 2b übernimmt und Anschlagteil 2 a für sich am Halter 1 in der Höhe verschiebbar bzw. betätigbar ist (letzteres wiederum etwa durch einen Magneten).

Als weitere Alternative ist es möglich, den vorderen Anschlag um eine Achse parallel zur Vorderkante des Papierstapels verschwenkbar anzuordnen, um auf diese Weise eine kurzfristige Ausserbetriebsetzung dieses vorderen Anschlages zu bewirken, damit ohne sonstigen konstruktiven Aufwand eine einfache Markierung der einzelnen Auflagen durch einen nach vorne aus dem Ablagestapel herausragenden Trennbogen möglich wird.

Es kommt lediglich auf die kurzfristige relative Verschiebbarkeit zwischen dem ersten oder vorderen Anschlag und der Stapeloberseite an, wobei der zweite oder hintere Anschlag fest angeordnet ist, obwohl er auf verschieden lange Druckbogen einstellbar ist.

## Patentansprüche

1. Anordnung zur Markierung von einzelnen Auflagen oder Druckbogenteilstapeln auf dem Ablagetisch (4) einer Druckmaschine, bei der der Ablagetisch (4) zur Anpassung an die zunehmende Stapelhöhe allmählich absenkbar ist, mit einem Anschlag (2) am Ablagetisch in Höhe der Stapeloberseite zur Begrenzung der Vorwärtsbewegung der in Einschussrichtung (7) aus der Druckmaschine herauslaufenden Druckbögen, dadurch gekennzeichnet, dass der Anschlag (2) ein vorderes (2 a) und ein hinteres (2b) Teil aufweist und dass die Stapeloberseite bzw. der Ablagetisch und der Anschlag (2) im Verhältnis zueinander zur Freigabe des Weges eines einschliessenden Druck- oder Trennbogens (3) zum hinteren Anschlagteil (2 b) vorübergehend verstellbar sind.

2. Anordnung nach Anspruch 1, dadurch gekennzeichnet, dass das vordere Anschlagteil (2 a) unverstellbar und die Stapeloberseite bzw. der Ablagetisch demgegenüber vorübergehend absenkbar ist.

3. Anordnung nach Anspruch 1, dadurch gekennzeichnet, dass das vordere Anschlagteil vorübergehend verstellbar und die Stapeloberseite bzw. der Ablagetisch währenddessen in ihrer bzw. seiner Höhenlage unveränderbar ist.

4. Anordnung nach einem der voranstehenden Ansprüche, dadurch gekennzeichnet, dass das vordere Anschlagteil (2 a) zur Eigengewichtsbelasteten Auflage auf dem Trennbogen über eine Totgangverbindung (Langloch 10) höheverschieblich aufgehängt ist.

## Claims

1. Device for marking individual editions or stack portions on the stacking deck (4) of a printing machine, the stacking deck (4) being gradually lowerable for adaption to the increasing heights of the stacks ands being provided with a buffer on the stacking deck at the height of the stack upperside to limit the forward movement in the transport direction (7) of the printed sheets emerging from the printing machine, wherein the buffer (2) is provided with a front section (2 b) and a back section (2 b) and wherein the stack upperside, or the stacking table, respectively, and the buffer (2) are adapted to be momentarily displaced relative to one another to clear the way to the rear buffer section (2 b) for a printed or demarcation sheet being inserted.

2. Device according to claim 1, wherein the front buffer section (2 a) is non adjustable and the stack upperside or the stacking deck, respectively, is adapted to be momentarily lowered relative thereto.

3. Device according to claim 1, wherein the front buffer section is adapted for momentary shifting while at the same time the stack upperside, or the stacking deck, respectively, is unalterable in its height.

4. Device according to any one of the preceding claims, wherein the front buffer section (2a) is suspended for shifting in height by means of a lost motion connection (elongated hole 10) so as to provide dead weight load on the demarcation sheet.

## Revendications

1. Dispositif pour marquer différentes tirages ou tas partiels de feuilles d'impression sur la table de réception (4) d'une machine à imprimer, où la table de réception (4) peut être abaissée graduellement, en vue de l'adaption à la hauteur croissante du tas d'empilage, comprenant une butée (2) disposée à la table de réception au niveau du côté supérieur pour limiter le mouvement en avant des feuilles d'impression sortant de la machine à imprimer dans le sens de l'insertion (7), caractérisé en ce que la butée (2) présente une partie avant (2 a) et une partie arrière (2 b) et en ce que le côté supérieur du tas resp. la table de réception et la butée (2) peuvent être temporairement déplacés réciproquement afin d'ouvrir le chemin à une feuille d'impression ou de séparation (3) vers la partie arrière de butée (2 b).

2. Dispositif suivant la revendication 1, caractérisé en ce que la partie avant de butée (2 a) présente une disposition fixe, tandis que le côté supérieur du tas resp. la table de réception peuvent être temporairement abaissés par rapport à celle-ci.

3. Dispositif suivant la revendication 1, caractérisé en ce que la partie avant de butée peut être temporairement déplacée, tandis que la hauteur du côté supérieur du tas resp. de la table de réception ne peut pas être variée.

4. Dispositif suivant une des revendications précédentes, caractérisé en ce que la partie avant de butée (2 a) est suspendue à déplacement en hauteur par une liaison à course morte (trou oblong 10), de façon à pouvoir s'appuyer de son poids propre sur la feuille de séparation.
